# EUROPÄISCHE PATENTANMELDUNG

(11) **EP 0 721 028 A2**
(43) Veröffentlichungstag der Anmeldung: **10.07.1996**
(21) Anmeldenummer: 96200001.4
(22) Anmeldetag: 02.01.1996
(51) Int. Cl.: E02B 3/10, E04H 9/14, E02B 7/22

(54) **Notwasserwehr**

(30) Priorität: 05.01.1995 NL 9500023
(71) Anmelder: VAN DRIEL MECHATRONICA B.V., NL-2741 HS Waddinxveen (NL)
(72) Erfinder: Van Driel, Nelis Dirk, NL-2741 HS Waddinxveen (NL)
(74) Vertreter: De Hoop, Eric

(57) **Zusammenfassung**

Die Erfindung bezieht sich auf ein Notwasserwehr mit einer Anzahl flexibler Schläuche (15-26), die mit einem Fluidum füllbar sind, wobei die Schläuche (15-26) in dem mit Fluidum gefüllten Zustand in einer Anzahl Schichten übereinander liegen und zumindest zwei Schläuche entlang einer longitudinalen Seite miteinander verbunden sind.

Nach der Erfindung verlaufen die Achsen der Schläuche im Querschnitt einander gegenüber versetzt, und sind die Schläuche in dem mit Fluidum gefüllten Zustand in vertikaler oder diagonaler Richtung miteinander verbunden, wobei die Verbindungen (31-41) zwischen den Schläuchen (15-26) jeweils beim Überspringen einer Schicht angebracht sind.

Vorzugsweise sind die Schläuche in nicht-gefülltem Zustand in einer Vertiefung in dem Untergrund aufgenommen, die durch einen Deckel (13) zugedeckt sein kann.

## Beschreibung

Die Erfindung bezieht sich auf ein Notwasserwehr, das eine Anzahl flexible Schläuche hat, die mit einem Fluidum füllbar sind.

Solche Notwasserwehre sind bekannt, und sie haben den Zweck, beispielsweise Ufer, Kais oder Deiche mit einer zeitweiligen Erhöhung zu versehen, um bei extrem hohen Wasserständen des dort vorhandenen Flusses oder Sammelbeckens Überschwemmung vorzubeugen. Die notwendige Erhöhung ist in den meisten Fällen 1 bis 2 Meter. So ist ein freiliegendes Notwasserwehr bekannt, bestehend aus einer Anzahl loser Schläuche, die mit Wasser oder Luft gefüllt werden können. Die Schläuche werden durch eine Umhüllung, ein Netz oder durch Gürtel zusammen gehalten. Es ist möglich, nach Gebrauch und nach Entleerung dieses Notwasserwehr zu entfernen. Ein anderes, bekanntes Notwasserwehr ist dauernd an seiner Benutzungsstelle vorhanden und besteht aus einer Anzahl flexibler Schläuche, die in nicht-gefülltem Zustand in einer Aushöhlung in dem Untergrund aufgenommen sind und die in diesem Zustand durch einen Deckel zugedeckt sind. Vor dem Füllen der Schläuche muß der Deckel entfernt werden. Die Schläuche werden mit Luft gefüllt und sind durch eine dichte Umhüllung aus flexiblem Material umgeben, die die Schläuche zusammenhält. Die Schläuche liegen in aufgeblasenem Zustand übereinander, und die Schläuche und Umhüllung werden mit Hilfe von Stützen, die in regelmäßigen Abständen angebracht sein müssen, in aufgerichtetem Zustand gehalten.

Es ist ein Nachteil dieser bekannten Notwasserwehre, daß eine Umhüllung oder ähnliches angebracht sein muß um die Schläuche zusammenzuhalten. Dies bedeutet, daß viel Material nötig ist, wodurch die Herstellungskosten des Notwasserwehres hoch sind. Ein zusätzlicher Nachteil des bekannten, dauernd an seiner Benutzungsstelle vorhandenen Notwasserwehres ist, daß es notwendig ist, Stützen aufzustellen und danach zu entfernen, was sehr arbeitsintensiv ist.

Aus der amerikanischen Patentschrift 4.981.393 ist ein Notwasserwehr bekannt, das aus einer Anzahl flexibler Schläuche, die mit einem Fluidum füllbar sind, besteht, wobei die Schläuche in dem mit Fluidum gefüllten Zustand in einer Anzahl Schichten übereinander liegen und zumindest zwei Schläuche entlang einer longitudinalen Seite miteinander verbunden sind. Dieses Notwasserwehr ist aufstellbar und entfernbar und besteht aus einer Anzahl Einheiten, die jeder aus zwei parallelen Schläuchen aufgebaut sind, die entlang einer longitudinalen Seite durch einen Streifen Material, das breiter ist als der Durchmesser des Schlauches, miteinander verbunden sind. Die Einheiten sind aus PVC hergestellt und müssen gestapelt werden um ein Notwasserwehr der erwünschten Höhe zu verschaffen.

Ein Nachteil dieses bekannten Notwasserwehres ist, daß es hinsichtlich seiner Höhe eine große Breite wird haben müssen, wenn es stabil genug sein soll um die Wasserkräfte des zu wehrenden Wassers, die durch Strömung und/oder Wind hoch sein können, zu widerstehen ohne umzukippen. Weiterhin ist dieses Notwasserwehr nicht schnell aufzubauen, weil die einzelnen Einheiten einander gegenüber genau aufgestellt werden müssen. Auch besteht die Gefahr, daß es Wasser durchlassen wird, weil die Verbindungen zwischen den Schläuchen alle in ungefähr horizontaler Ebene laufen.

Es ist ein Ziel dieser Erfindung, ein verbessertes Notwasserwehr zu verschaffen.

Diese Aufgabe wird nach der Erfindung mit einem Notwasserwehr gelöst, wobei im Querschnitt die Achsen der Schläuche einander gegenüber versetzt verlaufen, und die Schläuche in dem mit Fluidum gefüllten Zustand in vertikaler Richtung miteinander verbunden sind, wobei die Verbindungen zwischen den Schläuchen jeweils unter Überspringen einer Schicht angebracht sind.

Dadurch das die Schläuche einander gegenüber versetzt gestapelt sind, entsteht einen sehr stabilen Stapel Schläuche, und aufgrund der Verbindungen zwischen den Schläuchen in vertikaler Richtung, die jeweils unter Überspringen eines Schlauches angebracht sind, ist es möglich bei einer bestimmten Breite ein Notwasserwehr mit einer relativ großen Höhe zu verschaffen, das ein Ganzes bildet und als eine Einheit anzubringen ist.

Nach einer vorteilhaften Ausführungsform ist das Notwasserwehr dauernd an seiner Benutzungsstelle vorhanden, und vorzugsweise sind die Schläuche der untersten Schicht dabei an ihrer Unterseite direkt an dem Untergrund befestigt. Vorzugsweise sind auch die Schläuche von der bis auf eine untersten Schicht ab ihre Unterseite an den Schläuchen der untersten Schicht entlang mit dem Untergrund verbunden. Hierdurch ist mit geringem Materialverbrauch ein platzfestes Notwasserwehr gegeben.

Vorzugsweise sind die Schläuche in nicht-gefülltem Zustand durch einen Deckel zugedeckt, der vorzugsweise eine Stahlplatte enthält, die über die Länge der Schläuche ein durchgehendes Ganzes bildet, damit die Schläuche gegen Witterungeinflüsse geschützt sind. Der Stahldeckel wird sich beim Füllen der Schläuche durch seine inhärente Verformbarkeit ab der Stelle wo das Füllen anfängt, fortschreitend aufheben lassen. Diese Stelle kann an dem Ende der Schläuche oder an einer günstigen Stelle oder an günstigen Stellen entlang der Länge davon gelegen sein. Der Deckel kann allerdings aus kürzeren Stahlplattenstücken bestehen, die scharnierend miteinander verbunden sind.

Vorzugsweise sind die Schläuche auch mit dem Deckel verbunden. Der Deckel kann einen konstruktiven Teil des Notwasserwehres bilden.

Vorzugsweise sind die vorhandenen Verbindungen kürzer als sie bei kreiszylindrisch gefüllten Schläuchen sein sollen, um eine bestimmte Abplattung der Schläuche in gefülltem Zustand zu erhalten. Wenn die Schläuche in ausreichendem Maße gefüllt sind, sind die Verbindungen gestrafft, während die Schläuche über eine bestimmte Kontaktebene gegeneinander liegen. Dies bewirkt ein besonders stabiles Notwasserwehr.

Auf alternative Weise sind die Schläuche in dem mit Fluidum gefüllten Zustand in einer im wesentlichen diagonalen Richtung miteinander verbunden, die vorzugsweise von dem zu wehrenden Wasser wegläuft. Hierdurch sind keine breiten Verbindungen zwischen den Schläuchen nötig, so daß kaum Material für die Formstabilität erforderlich ist. Die diagonale Richtung des zu wehrenden Wassers sorgt dafür, daß die Verbindungen durch den Wasserdruck unter Spannung zu stehen kommen und die Schläuche ihre Stapelung behalten.

Auch diese Ausführungsform kann dauernd an seine Benutzungsstelle vorhanden sein und ist dann vorzugsweise in im wesentlichen diagonaler Richtung an dem Untergrund befestigt. Genauso kann ein Deckel angebracht sein, woran die obersten Schläuche befestigt sind.

Vorzugsweise sind die Schläuche in gefülltem Zustand im wesentlichen pyramidenförmig aufgestapelt, wobei die obersten Schläuchenschicht ein und vorzugsweise zumindest zwei Schläuche enthält, so daß mit so wenig möglich Schläuchen ein so hoch mögliches, stabiles Notwasserwehr erhalten wird. Mit einem obersten Schlauch wird einen so schlank möglichen Querschnitt erhalten; zwei oder mehr Schläuche bilden eine bessere Unterstützung eines Deckels.

Nach einer vorteilhaften Ausführungsform sind die Schläuche in nicht-gefülltem Zustand in einer Vertiefung in dem Untergrund aufgenommen, die im wesentlichen gleich breit ist wie die Breite der untersten Schläuchenschicht in gefülltem Zustand, so daß das Notwasserwehr das Äußere des Deiches oder des Kais so wenig möglich verstört und bei Abdeckung mit einem Deckel an dieser Stelle begehbar bleibt während der Zeit, in der das Notwasserwehr nicht gebraucht wird.

Vorzugsweise enthält die unterste Schläuchenschicht dann einen Schlauch weniger als die bis auf eine unterste Schicht.

Nach einer vorteilhaften Ausführungsform sind die Schläuche aus einem oder mehreren Bahnen Textilmaterial hergestellt, derart, daß die Verbindungen zwischen den Schläuchen durch Streifen gebildet sind, die ab den Schläuchen hervorragen. Das Textilmaterial aus Kunststofffasern verschafft die Schläuche eine hohe Stärke, und mit Hilfe der hervorragenden Streifen sind die Schläuche beispielsweise durch Nähen oder Klemmen einfach aneinander zu befestigen.

Nach einer vorteilhaften Ausführungsform sind die Streifen an den Schläuchen hergestellt indem die Bahnen Textilmaterial mit einer vorzugsweise wasserdichten Bekleidung aus einem geeigneten Kunststoffmaterial wie Polyurethan oder PVC versehen sind, und indem die Bahnen entlang ihren Rändern aufeinander geklebt oder thermisch geschweißt sind. Die Schläuche sind auf dieser Weise auf einfacher Art hergestellt, und die Schläuche sind genauso auf einfache und schnelle Weise aneinander zu befestigen indem die Streifen an den Schläuchen gegenseitig aneinander geklebt werden oder thermisch geschweißt werden.

Nach einer anderen vorteilhaften Ausführungsform ist das Textilmaterial zu einem runden Rohr gewebt oder gestrickt worden, das an der Außenseite mit einer vorzugsweise wasserdichten Bekleidung aus einem geeigneten Kunststoffmaterial wie Polyurethan oder PVC versehen ist, wo einzelne Streifen mit einer gleichen Bekleidung versehenem Textilmaterial angeklebt oder thermisch angeschweißt sind. Indem die Schläuche als ein gewebtes oder ein gestricktes, rundes Rohr hergestellt sind, werden diese Schläuche sehr stark sein, so daß das Risiko auf Aufreißen sehr klein ist. Die Streifen können nun wieder auf die Bekleidung der Schläuche angeklebt oder thermisch geschweißt werden, so daß die Schläuche gegenseitig wieder auf diese Weise mittels der Streifen zu verbinden sind.

Nach wieder einer anderen vorteilhaften Ausführungsform sind die Streifen an den Schläuchen hergestellt indem das Textilmaterial an den Rändern zu einem Ganzen gewebt oder gestrickt ist, wobei vorzugsweise das Textilmaterial wasserdicht ist indem ein im wesentlichen wasserdichtes Gewebe oder einer Bekleidung, beispielsweise aus Gummi oder Kunststoff gebraucht ist. Dadurch, daß die Streifen an den Schläuchen auch mit Hilfe des Materials woraus die Schläuche selbst bestehen, hergestellt sind, ist eine starke Verbindung zwischen jedem Streifen und seinem Schlauch hergestellt, während der Schlauch selbst auch als ein Ganzes hergestellt is, so daß das Risiko des Aufreißens klein ist. Die Schläuche sind wieder durch Nähen oder Klemmen der Streifen, oder wenn eine geeignete Bekleidung angewendet wird, durch Kleben oder thermisches Schweißen der Streifen, gegenseitig zu befestigen.

Für zusätzliche Stärke sind vorzugsweise in dem Textilmaterial Stahldrähte oder Drähte aus einem anderen Material mit einer hohen Stärke aufgenommen.

Auf vorteilhafter Weise ist die Verbindung zwischen den Schläuchen wasserwehrend und beim Vorhandensein einer Verbindung zwischen den Schläuchen und dem Untergrund und/oder dem Deckel ist vorzugsweise auch diese Verbindung wasserwehrend, so daß die Wasserwehrfähigkeit nicht von der abdichtenden Wirkung des Kontaktes zwischen den Schläuchen untereinander und dem Kontakt zwischen Schläuchen und Untergrund abhängig ist. Wenn die Schläuche in gefülltem Zustand in vertikaler Richtung mit wasserdichtem Material miteinander verbunden sind, ist das Notwasserwehr hierdurch über seine gesamte Höhe mit zusätzlicher Sicherheit dicht.

Vorzugsweise ist der Durchmesser der Schläuche 300 bis 2000 mm, da für die meisten Anwendungen dann ein günstiges Verhältnis zwischen der erforderlichen Menge Material für die Schläuche und der erforderlichen Stärke dieses Materials besteht.

Auf vorteilhafter Weise sind die Schläuche mit Inspektionsluken versehen, die vor und nach Bedarf wasserdicht abdichtbar sind, so daß die Schläuche, wenn diese ein ausreichend großes Durchmesser haben, von innen heraus inspiziert werden können.

Nach einer vorteilhaften Ausführungsform ist bei dauernd an ihrer Benutzungsstelle vorhandenen Schläuche, wobei die Schläuche in nicht-gefülltem Zustand durch einen Deckel zugedeckt sind, an beiden Seiten der Schläuche zwischen dem Deckel und dem Untergrund eine Abschirmung angebracht um die Schläuche gegen Wandalismus zu beschützen, wobei die Abschirmung vorzugsweise ein, vorzugsweise mit Stahl oder einem anderen Material mit einer hohen Reißbeständigkeit verstärktes Gewebe aus Kunststoff enthält.

Wenn Schläuche mit dem Untergrund und/oder mit einem Deckel verbunden sind ist es vorteilhaft, wenn die Schläuche an ihrer zu verbindenden Seite mit einem Wulstrand versehen sind, der in Klemmmitteln an dem Untergrund und/oder dem Deckel festklemmbar ist. Dies ermöglicht eine einfache und eine schnelle, zuverlässige Befestigung dieser Schläuche beim Installieren eines dauernd an seiner Benutzungsstelle vorhandenen Notwasserwehres.

Die Erfindung wird anhand der zwei Vorzugsausführungsbeispiele erläutert werden.

Figur 1A zeigt eine erst Vorzugsausführungsform eines flexiblen Rohres.

Figur 1B zeigt eine zweite Vorzugsausführungsform eines flexiblen Rohres.

Figur 2 zeigt schematisch ein dauernd an seiner Benutzungsstelle vorhandenes Notwasserwehr im Querdurchschnitt.

Figur 3 zeigt schematisch eine andere Ausführungsform eines dauernd an seiner Benutzungsstelle vorhandenen Notwasserwehr im Querdurchschnitt.

Figur 4 zeigt ein dauernd an seiner Benutzungsstelle vorhandenes Notwasserwehr vor einem Kai.

Die Schläuche des Notwasserwehres nach der Erfindung sind vorzugsweise aus mit Kunststofffasern gebildetem Textilmaterial hergestellt. Die Schläuche sind derart hergestellt, daß jeder Schlauch normalerweise an zwei gegenüberliegenden Seiten einen hervorragenden Streifen hat. Ein solcher Schlauch 50 ist in Figur 1A wiedergegeben.

Die Schläuche mit Streifen können auf verschiedener Weise hergestellt werden. Eine einfache und schnelle Art besteht aus dem Gebrauch von zwei Bahnen Textilmaterial, die zumindest an einer Seite mit einem geeignetem Material bekleidet sind, und die bei ihren Rändern aneinander geklebt oder thermisch aneinander geschweißt werden, so daß die verbundenen Ränder zwei Streifen 52, 53 bilden (siehe Figur 1A) und die restlichen Bahnen des eigentlichen Schlauches 51. Solche Schläuche können mit ihren Streifen aneinandergenäht oder geklemmt werden, oder wenn die Streifen auf zumindest einer Seite mit einer geeigneten Bekleidung versehen sind, aneinander geklebt oder geschweißt werden.

Eine andere Herstellungsweise besteht aus dem Weben oder Stricken eines Rohres, an welchem während des Herstellens des Rohres direkt zwei Streifen mitgewebt oder mitgestrickt werden. So entsteht direkt ein Rohr 51 mit angebildeten Streifen 52 und 53, wie in Figur 1A gezeigt. Die Röhre können in der oben beschriebenen Weise miteinander verbunden werden.

Laut einer dritten Herstellungsweise ist das Textilmaterial zu einem runden Rohr gewebt oder gestrickt, wie in Figur 1B mit 56 angegeben ist. Das Rohr 56 kann dann mit einem geeigneten Material bekleidet werden, wonach die Streifen für die Bahnen, die ebenfalls mit einem geeigneten Material bekleidet sind, aufgeklebt oder aufgeschweißt werden können. Vorzugsweise werden drei an einem Rand miteinander verbundenen Bahnen als Streifen 57, 58 gebraucht, siehe Figur 1B, wobei zwei Bahnen gegen das Rohr geklebt oder geschweißt werden und die dritte Bahn den hervorragenden Streifen bildet. Es ist allerdings auch möglich, die Streifen beispielsweise durch Annähen an dem rundgewebten oder rundgestrickten Rohr 56 zu befestigen.

Obwohl die meisten Schläuche mit zwei Streifen gebraucht werden, können entsprechend der obenbeschriebenen Weise auch Schläuche mit mehr als zwei Streifen hergestellt werden, indem mehr als zwei Bahnen an den Rändern entlang befestigt werden, mehr als zwei Streifen mitgebildet werden oder mehr als zwei Streifen auf ein rundgebildetes Rohr angebracht werden.

Bestimmte Schläuche, die lediglich einen Streifen haben brauchen, können auch aus nur einer Bahn Textilmaterial hergestellt werden, die über ihre Länge doppelgefaltet ist und bei den Rändern aneinander genäht, geklebt oder geschweißt ist. Auch kann nur ein Streifen mitgewebt oder mitgestrickt sein.

Figur 2 zeigt ein Notwasserwehr 11, das dauernd an seiner Benutzungsstelle vorhanden ist. Das Notwasserwehr 11 besteht aus einer Vertiefung, die als ein Koffer 12 in einem Deich 10 ausgeführt ist, in welchem in nichtgefülltem Zustand des Notwasserwehres Schläuche 15 bis 26 aufgenommen sind und die in nicht-gefülltem Zustand durch einen Deckel 13 abgeschlossen ist. Für die Schläuche 15 bis 26 ist von dem Typ Schlauch von Figur 1 Gebrauch gemacht worden. Die unterste Schläuchenschicht 15, 16, 17 ist an ihrer Unterseite direkt mit dem Boden des Koffers 12 verbunden, dadurch, daß die Streifen an der Unterseite der Schläuche mit einem Wulstrand versehen sind, der durch Klemmmittel am Boden des Koffers festgehalten wird. In gleicher Weise sind Schläuche 25 und 26 direkt an dem Deckel 13 befestigt. Auch die Schläuche 18, 19, 20, 21 sind mit dem Boden des Koffers 12 verbunden, dadurch, daß die Streifen an diesen Schläuchen mit Gewebelängen 30, 31, 32, 33 verlängert sind, die an ihrem Ende mit einem Wulstrand versehen sind, die durch Klemmmittel am Boden des Koffers befestigt sind. Genauso sind die Schläuche 18, 21, 22, 23 und 24 mit Hilfe von Gewebelängen 42, 43, 39, 40, 41 an dem Deckel 13 befestigt.

Da sich die Streifen an einem Schlauch immer einander gegenüber befinden, sind die Schläuche der untersten Schicht nicht mit der darauf liegenden Schicht verbunden, sondern mit der Schicht da drüber. Auf dieser Weise sind die Schläuche 15 und 22 durch eine Bahn Gewebe 34, die Schläuche 16 und 23 durch eine Bahn Gewebe 35 und die Schläuche 17 und 24 durch eine Bahn Gewebe 36 verbunden. Die Gewebebahnen sind an den jeweiligen Streifen der betreffenden Schläuche befestigt. In gleicher Weise sind die Schläuche 19 und 25 und die Schläuche 20 und 26 durch Gewebebahnen 37 und 38 verbunden. Dadurch, daß die Achsen der Schläuche von aufeinanderfolgenden, horizontalen Schichten einander gegenüber versetzt verlaufen, entsteht eine dichte Stapelung, die zu der Formstabilität des Notwasserwehres 11 beiträgt. Dadurch, daß die Verbindungen zwischen den Schläuchen untereinander und die Verbindungen zwischen den Schläuchen und dem Deckel und die zwischen den Schläuchen und dem Koffer vertikal verlaufen, entsteht eine sichere, wasserwehrende Wirkung des Notwasserwehres 11. Dabei sollen die Schläuche und die Verbindungen dazwischen in der Weise hergestellt sein wie bei den Schläuchen 50 oder 55 von Figur 1A oder 1B beschrieben ist. Es ist dabei nicht notwendig, jedoch wünschenswert, daß die vertikalen Verbindungen 31 bis 41 wasserdicht sind.

Figur 2 ist eine schematische Wiedergabe des Notwasserwehres 11, wobei die Schläuche im Durchschnitt kreiszylindrisch wiedergegeben sind. In Wirklichkeit werden die Schläuche nicht unter einem derartig hohen Druck gefüllt sein, daß sie im Durchschnitt kreiszylindrisch sind. Es gibt dann längenförmig abgeplattete Kontaktflächen zwischen den Schläuchen untereinander und zwischen den Schläuchen und dem Deckel beziehungsweise dem Koffer. Um eine ausreichend hohe Formstabilität zu erhalten sind die Verbindungen 30 bis 41 dann auch kürzer als in Figur 2 abgebildet. Zugleich werden die Oberränder des Koffers 12 abgerundet sein, so daß die Schläuche 18 und 21 in stärkerem Maße einen kreiszylindrischen Durchmesser haben werden.

Um Wandalismus und Diebstahl der Schläuche entgegenzutreten, hat das Notwasserwehr 11 zwei Abschirmungen 14 an beiden Seiten, die aus einem Kunststoffgewebe bestehen, eventuell mit Stahldrähten oder Drähten aus einem anderen Material mit einer hohen Stärke wie Kohlenstofffaser oder Aramidfaser verstärkt. In nicht gebrauchtem Zustand des Notwasserwehres sind auch diese Abschirmungen in dem Koffer 12 aufgenommen.

Durch den pyramidenförmigen Aufbau der Schläuche des Notwasserwehres 11 wird ein hohes, formstabiles Notwasserwehr erhalten unter Benutzung einer geringen Anzahl Schläuche.

In der gezeigten Ausführungsform haben die Schläuche einen Durchmesser von ungefähr 1000 mm. Das Notwasserwehr 11 ist damit für das Wehren von Wasser bei Wasserständen bis ungefähr 2 m oberhalb des Deiches 10 geeignet.

Es wird deutlich sein, daß die Anzahl Schlauchschichten und damit die Anzahl Schläuche pro Schicht und der Durchmesser der Schläuche für ein Notwasserwehr mit derselben oder einer anderen Höhe in gefülltem Zustand der Schläuche anders gewählt werden können. Zur Unterstützung des Deckels besteht die obersten Schicht vorzugsweise aus zumindest zwei Schläuchen.

Der Deckel 13 ist für Dauergebrauch der Oberseite des Deiches in nicht gebrauchtem Zustand des Notwasserwehres 11 verschaffen, beispielsweise für Verkehrs- und Transportzwecke. Die Schläuche können eine Länge von 500 bis 1000 m haben, und der Deckel 13 kann dabei als Stahlplatte eine gleich große Länge haben. Die Schläuche können auch eine kürzere Länge haben. Die Schläuche werden an einem Ende davon durch eine Pumpe mit Wasser gefüllt und werden dabei auf fortschreitender Weise ab dieser Seite aufgeblasen. Durch die inhärente elastische Verformbarkeit der Stahlplatte wird der Deckel 13 dann ebenfalls auf fortschreitender Weise nach oben gedrückt. Der Deckel 13 kann allerdings auch aus kürzeren Stücken Stahlplatte bestehen, die durch Scharnieren miteinander verbunden sind.

Figur 3 zeigt ein Notwasserwehr 60, das größtenteils mit dem Notwasserwehr 11 von Figur 2 übereinstimmt; gleiche Teile sind dann auch mit gleichen Verweisziffern angegeben. Nur die vertikalen Verbindungen 30 bis 41 aus Figur 2 sind durch die im wesentlichen diagonalen Verbindungen 61 bis 74 ersetzt worden. Hierdurch können die Schläuche mit ihren Streifen direkt miteinander verbunden werden, so daß weniger Material nötig ist. Durch diese im wesentlichen diagonalen Verbindungen werden die Schläuche durch den Druck des zu wehrenden Wassers in ihrer ineinanderliegenden Position gedrückt.

Figur 4 zeigt ein Notwasserwehr 101, das dem Notwasserwehr von Figur 2 ähnlich ist, das jedoch zum Zweck hat, in einem Kai 100 eingebaut zu werden und deshalb so schmal wie möglich sein muß. Dazu hat die oberste Schläuchenschicht lediglich ein Schlauch 111.

Notwasserwehr 101 hat einen Koffer 102, der relativ tief ist und durch zwei Schläuche 105, 106 in mit Fluidum gefülltem Zustand ganz gefüllt wird. Da obenauf befinden sich in gefülltem Zustand drei Schläuche 106, 107 und 108, darauf zwei Schläuche 109 und 110 und zum Schluß der oberste Schlauch 111. Auf dem obersten Schlauch 111 ruht der Deckel 103. Die untersten Schläuche 105, 106 sind mit dem Boden des Koffers verbunden bei 120, 121. Ferner haben die Schläuche hervorragende Streifen Material 122 bis 129, wie in Figur 1 beschrieben, zum gegenseitigen Verbinden und zur Verbindung mit Deckel 103 und Koffer 102, genau wie bei dem Notwasserwehr aus Figur 2. Auch dieses Notwasserwehr 101 hat zwei Abschirmungen 104 an beiden Seiten, und auch sind eine Anzahl Kabel oder Ziehbänder 130, 131, 132, 133 angebracht, damit die Schläuche 106 und 107 beim Leerlauf oder Leerpumpen davon innerhalb des Koffers aufgenommen werden.

Bei Gebrauch des Notwasserwehres 11, 60 oder 101 muß dafür gesorgt werden, daß die Resultante der horizontalen Kraft des zu wehrenden Wassers und die vertikale Kraft des Gewichts des Notwasserwehres selbst durch den zentralen Teil der Basis des Notwasserwehres läuft. Dabei spielt das Gewicht des (Beton)koffers 12 auch eine Rolle. Wenn die resultierende Kraft nicht durch diesen zentralen Teil läuft, kann das Notwasserwehr mit Koffer und allem unter Einfluß des Druckkraftes des zu wehrenden Wassers aus dem Deich oder Kai kippen.

Bei Gebrauch aller Notwasserwehre kann, um die Stabilität zu erhöhen, der Druck in verschiedenen Schläuchen einen unterschiedlichen Wert gegeben werden. Die Schläuche sind in ihrem effektiven Zustand mit Wasser gefüllt, und möglicherweise teils mit einem festen, körnerförmigen Substanz wie Sand.

Zur Inspektion des Notwasserwehres 11 kann der Deckel, zur Not örtlich, aufgehoben werden, so daß sie an dem Deckel hängen und sind die Schläuche mit Inspektionsluken versehen, um die Schläuche von innen heraus auf Dichtheit zu kontrollieren. Zur Inspektion können die Schläuche auch mit Luft gefüllt werden. Hierdurch entsteht die Möglichkeit die Schläuche eins nach dem anderen oder mit einigen in einer mit Streifen gekoppelten, vertikalen Reihe zugleich zu füllen und von der Seite zu inspizieren, zum Beispiel auf Wasserdichtheit.

Anstelle von Schläuchen aus Textilmaterial können die Schläuche auch aus extrudierten Schläuchen aus mit Fasern verstärktem Kunststoffmaterial bestehen.

Mit der Erfindung ist also ein Notwasserwehr verschaffen, das entweder zeitweilig an der erwünschten Stelle angebracht werden kann, oder dauernd an seiner Benutzungsstelle vorhanden ist, und das unter Benutzung von so wenig möglichem Material ein formstabiles Wasserwehr verschafft. Für das in dem effektiven Zustand Bringen des Wasserwehres ist wenig Arbeitskraft nötig.

Es wird deutlich sein, daß das Notwasserwehr nicht nur als Notwasserwehr für Deichen oder Kais geeignet ist, sondern auch als Notwasserwehr um beispielsweise Häuser oder Fabriken in einem Hochwasserbett, oder als Wehr von verschmutzten Flüssigkeiten wie Löschwasser auf Fabriksgeländen. Dabei ist sogar leichtes Verkehr über den gehobenen Deckel möglich.

## Patentansprüche

1. Notwasserwehr mit einer Anzahl flexibler Schläuche, die mit einem Fluidum füllbar sind, wobei die Schläuche in dem mit Fluidum gefüllten Zustand in einer Anzahl Schichten übereinander liegen und zumindest zwei Schläuche entlang einer longitudinalen Seite miteinander verbunden sind, **dadurch gekennzeichnet**, daß im Querschnitt die Achsen der Schläuche einander gegenüber versetzt verlaufen, und daß die Schläuche in dem mit Fluidum gefüllten Zustand in vertikaler Richtung miteinander verbunden sind, wobei die Verbindungen zwischen den Schläuchen jeweils beim Überspringen einer Schicht angebracht sind.

2. Notwasserwehr nach Anspruch 2, die dauernd an ihrer Benutzungsstelle vorhanden ist, und wobei vorzugsweise die Schläuche der untersten Schicht an ihrer Unterseite direkt an dem Untergrund befestigt sind, und vorzugsweise auch die Schläuche von der bis auf eine untersten Schicht ab ihre Unterseite an den Schläuchen der untersten Schicht entlang mit dem Untergrund verbunden sein.

3. Notwasserwehr nach Anspruch 2, wobei die Schläuche in nicht-gefülltem Zustand durch einen Deckel zugedeckt sind, der vorzugsweise eine Stahlplatte enthält, die über die Länge der Schläuche ein durchgehendes Ganzes bildet, wobei vorzugsweise die Schläuche der obersten Schicht an ihrer Oberseite direkt an dem Deckel befestigt sind, und vorzugsweise die Schläuche der bis auf eine obersten Schicht ab ihrer Oberseite an den Schläuchen der oberen Schicht entlang mit dem Deckel verbunden sind.

4. Notwasserwehr nach Anspruch 1, 2 oder 3, wobei die vorhandenen Verbindungen kürzer sind als sie bei kreiszylindrisch gefüllten Schläuche sein sollen, um eine bestimmte Abplattung der Schläuche in gefülltem Zustand zu erhalten.

5. Notwasserwehr mit einer Anzahl flexibler Schläuche, die mit einem Fluidum füllbar sind, wobei die Schläuche in dem mit Fluidum gefüllten Zustand in einer Anzahl Schichten übereinanderliegen und zumindest zwei Schläuche entlang einer longitudinalen Seite miteinander verbunden sind, **dadurch gekennzeichnet**, daß im Querschnitt die Achsen der Schläuche einander gegenüber versetzt verlaufen, und daß die Schläuche in dem mit Fluidum gefüllten Zustand in einer im wesentlichen diagonalen Richtung miteinander verbunden sind, die vorzugsweise von dem zu wehrenden Wasser wegläuft.

6. Notwasserwehr nach Anspruch 5, die dauernd an ihrer Benutzungsstelle vorhanden ist, und wobei vorzugsweise die Schläuche der untersten Schicht in im wesentlichen diagonaler Richtung an dem Untergrund befestigt sind.

7. Notwasserwehr nach Anspruch 6, wobei die Schläuche in nicht-gefülltem Zustand durch einen Deckel zugedeckt sind, der vorzugsweise eine Stahlplatte enthält, die über die Länge der Schläuche ein durchgehendes Ganzes bildet, woran vorzugsweise die Schläuche der oberen Schicht in im wesentlichen diagonalen Richtung befestigt sind.

8. Notwasserwehr nach einem der Ansprüche 1 bis 7, wobei die Schläuche in gefülltem Zustand im Querschnitt im wesentlichen pyramidenförmig aufgestapelt sind, und die obere Schicht Schläuche ein und vorzugsweise zumindest zwei Schläuche enthält.

9. Notwasserwehr nach einem der Ansprüche 1 bis 8, wobei die Schläuche in nicht-gefülltem Zustand in einer Vertiefung in dem Untergrund aufgenommen sind, die im wesentlichen gleich breit ist wie die Breite der untersten Schicht Schläuche in gefülltem Zustand.

10. Notwasserwehr nach Anspruch 9, wobei die Schläuche in gefülltem Zustand im Querschnitt im wesentlichen pyramidenförmig aufgestapelt sind und die unterste Schicht Schläuche einen Schlauch weniger enthält als die bis auf eine unterste Schicht.

11. Notwasserwehr nach einem der vorgehenden Ansprüche, wobei die Schläuche aus einem oder mehreren Bahnen Textilmaterial hergestellt sind, derart, daß die Verbindungen zwischen den Schläuchen durch Streifen gebildet sind, die ab den Schläuchen hervorragen.

12. Notwasserwehr nach Anspruch 11, wobei die Streifen an den Schläuchen hergestellt sind indem die Bahnen Textilmaterial mit einer vorzugsweise wasserdichten Bekleidung aus einem geeigneten Kunststoffmaterial wie Polyurethan oder PVC versehen sind, und indem die Bahnen entlang ihren Rändern aufeinander geklebt oder thermisch geschweißt sind.

13. Notwasserwehr nach Anspruch 11, wobei das Textilmaterial zu einem runden Rohr gewebt oder gestrickt ist, das an der Außenseite mit einer vorzugsweise wasserdichten Bekleidung aus einem geeigneten Kunststoffmaterial wie Polyurethan oder PVC versehen ist, wo einzelne Streifen Textilmaterial mit einer gleichen Bekleidung angeklebt oder thermisch angeschweißt sind.

14. Notwasserwehr nach Anspruch 11, wobei die Streifen an den Schläuchen hergestellt sind indem das Textilmaterial an den Rändern zu einem Ganzen gewebt oder gestrickt ist, wobei vorzugsweise das Textilmaterial wasserdicht ist, indem ein im wesentlichen wasserdichtes Gewebe oder eine Bekleidung beispielsweise aus Gummi oder Kunststoff gebraucht ist.

15. Notwasserwehr nach einem der Ansprüche 11 bis 14, wobei in dem Textilmaterial Stahldrähte oder Drähte aus einem anderen Material mit einer hohen Reißbeständigkeit aufgenommen sind.

16. Notwasserwehr nach einem der vorgehenden Ansprüche, wobei die Verbindung zwischen den Schläuchen wasserwehrend ist, und wobei beim Vorhandensein einer Verbindung zwischen den Schläuchen und dem Untergrund und/oder dem Deckel vorzugsweise auch diese Verbindung wasserwehrend ist.

17. Notwasserwehr nach einem der vorgehenden Ansprüche, wobei der Durchmesser der Schläuche 300 bis 2000 mm ist, und wobei vorzugsweise die Schläuche mit Inspektionsluken versehen sind, die vor und nach Bedarf wasserdicht abdichtbar sind.

18. Notwasserwehr nach einem der vorgehenden Ansprüche, die dauernd an ihrer Benutzungsstelle vorhanden ist, wobei die Schläuche in nicht-gefülltem Zustand durch einen Deckel zugedeckt sind und wobei an beiden Seiten der Schläuche zwischen dem Deckel und dem Untergrund eine Abschirmung angebracht ist um die Schläuche gegen Wandalismus zu beschützen, wobei die Abschirmung vorzugsweise ein Gewebe aus Kunststoff enthält, das vorzugsweise mit Stahl oder einem anderen Material mit einer hohen Reißbeständigkeit verstärkt ist.

19. Notwasserwehr nach einem der vorgehenden Ansprüche, die dauernd an ihrer Benutzungsstelle vorhanden ist, wobei Schläuche mit dem Untergrund und/oder mit einem Deckel verbunden sind, wobei die Schläuche an ihrer zu verbindenden Seite mit einem Wulstrand versehen sind, der in Klemmmitteln an dem Untergrund und/oder dem Deckel festklemmbar ist.
